# FASCICULE DE BREVET EUROPEEN

(11) **EP 0 408 475 B1**
(45) Date de publication et mention de la délivrance du brevet: **11.11.1992**
(21) Numéro de dépôt: 90420325.4
(22) Date de dépôt: 09.07.1990
(51) Int. Cl.: B65D 35/24

(54) **Tube pour distribuer une pâte avec un ou plusieurs filets centraux d'une ou plusieurs pâtes secondaires et son utilisation**
Tube zur Ausgabe einer Paste mit einem oder mehreren zentralen Streifen einer oder mehrerer zweiter Pasten und ihre Verwendung
Tube for dispensing a paste having one or more central stripes composed of one or more secondary pastes and its utilisation

(30) Priorité: 11.07.1989 FR 8909910
(43) Date de publication de la demande: 16.01.1991
(73) Titulaire: CEBAL S.A., F-92115 Clichy (FR)
(72) Inventeur: Chevalier, Eric, F-51800 Ste Menehould (FR); Schneider, Bernard, F-51800 Ste Menehould (FR)
(74) Mandataire: Vanlaer, Marcel

(56) Documents cités:
- EP-A- 0 315 554
- DE-A- 1 586 650
- DE-A- 2 053 109
- DE-A- 2 350 773
- FR-A- 2 619 790
- GB-A- 1 123 075

## Description

La présente invention concerne le domaine des tubes souples pour distribution d'une pâte avec au moins un filet d'une pâte secondaire typiquement colorée.

Dans sa demande de brevet FR-A-2622542=EP-A-0315554, la demanderesse a décrit un tube souple pour distribution d'une pâte avec des rayures colorées disposées à la surface du cordon pâteux. La pâte principale passe par un passage central tandis que la pâte colorée stockée sous l'épaule du tube passe par des petites fenêtres dans ce passage central et progresse vers l'orifice de sortie en s'appliquant sur le cordon pâteux principal.

Par ailleurs, on connaît par le document DE-A-2053109 (=FR-A-2113128= US -A-3747804) un tube pour distribuer un cordon pâteux comprenant une pâte principale avec un filet central d'une pâte secondaire, son goulot à surface intérieure cylindrique comportant le passage de ladite pâte principale autour d'un canal axial de distribution de cette pate secondaire alimenté par des tubes transversaux qui débouchent dans l'intervalle annulaire contenant ladite pâte secondaire. Dans cette disposition, la pâte principale se divise de part et d'autre de ces tubes transversaux puis se reforme en un écoulement entourant ledit canal axial, la pâte secondaire débouchant de ce canal près de l'orifice du goulot. L'absence de moyen de compactage de la pâte principale autour de la pâte secondaire n'est pas favorable à l'obtention d'un cordon de bonne qualité.

La demanderesse a cherché à obtenir un tube donnant un cordon du même type, mais de compacité améliorée ayant un filet central de pâte secondaire bien calibré. La disposition étudiée est intéressante dans plusieurs cas pratiques, notamment lorsqu'on souhaite masquer ou protéger la substance du filament secondaire jusqu'à l'application du cordon pâteux, ou encore lorsqu'on veut ensuite s'assurer qu'il y a eu un travail suffisant de la pâte après application, ce travail, par exemple un massage, devant se traduire par une homogénéisation de couleur de la pâte ainsi travaillée.
Une pâte signifie ici aussi bien une crème épaisse. On s'est imposé de rester à température ambiante pour la solution recherchée.

### EXPOSE DE L'INVENTION

L'invention a pour premier objet, comme il est connu par le DE-A-2053109, un tube pour distribuer une pâte principale avec un filet d'une deuxième pâte ou pâte secondaire, comportant au-dessous de son orifice de distribution porté par son goulot plusieurs passages de la pâte principale répartis autour d'une ouverture centrale de passage de la deuxième pâte et débouchant vers ledit orifice de distribution à un niveau inférieur ou égal à celui de l'extrémité supérieure de ladite ouverture, lesdits passages étant séparés les uns des autres par des intervalles débouchant dans un espace annulaire de stockage de la deuxième pâte et se rejoignant au-desous de ladite ouverture centrale, lesdits intervalles étant recouverts à leur extrémité supérieure par un voile portant ladite ouverture centrale, caractérisé en ce que :
a) ledit voile obture le goulot, à l'exception desdits passages et de ladite ouverture centrale permettant seuls de le traverser;
b) lesdits passages de la pâte principale sont l'intérieur de portions tubulaires distinctes débouchant sur ledit voile, leurs extrémités supérieures débouchantes étant situées sur ledit voile et définissant entre elles avec ledit voile lesdits intervalles;
c) l'orifice de distribution a une section droite inférieure à 0,8 fois la somme des sections droites desdites portions de passage desdites pâtes principale et secondaire, et est situé à au moins 1,5 mm au-dessus de ladite ouverture centrale.

La pâte secondaire stockée entre les passages tubulaires et l'épaule du tube est habituellement choisie pour avoir une viscosité voisine de celle de la pâte principale et une miscibilité réduite avec cette pâte. La pressée du tube par sa jupe cause la progression d'une partie de la pâte secondaire par les intervalles existant entre les portions tubulaires, intervalles qui débouchent sur toute la hauteur de la pâte secondaire stockée, jusqu'à remplir la partie centrale de ces intervalles disposés en étoile et à expulser de la pâte secondaire par l'orifice central, seul orifice existant dans le voile supérieur obturant le haut de ces intervalles. Pendant ce temps, le produit pâteux principal est poussé vers le haut et, se trouvant au départ en-dessous de la réserve annulaire de pâte secondaire, on constate qu'il monte facilement et de façon contrôlée à travers les passages tubulaires sans perturber les courants de pâte secondaire circulant dans les intervalles entre ces passages. Les courants de pâte principale se soudent autour du courant de pâte secondaire au-dessus du voile obturant le goulot et définissant avec ce goulot et son extrémité supérieure à orifice plus étroit une chambre de relaxation et d'agglomération dans laquelle se produit ce soudage. Il est important que les courants de pâte principale ne débouchent pas dans cette chambre de relaxation avant le filet ou filament central de la deuxième pâte, le soudage en couronne de la pâte principale ayant alors lieu avant l'application de cette couronne autour dudit fil et central. L'orifice de distribution plus étroit terminant cette chambre qui forme une chambre d'extrusion produit un effet essentiel de compression du cordon pâteux, ce cordon étant ainsi de façon surprenante compact et bien calibré et de structure régulière et reproductible avec un filament central gainé de façon continue par la pâte principale.

La chambre de relaxation et d'agglomération précédente doit être suffisamment haute, au moins 1,5 mm au-dessus de l'ouverture centrale, pour jouer correctement le rôle décrit. On a remarqué que, si elle était de hauteur trop faible, il se produisait, lors de la pressée du tube, un engorgement entre le voile et l'extrémité du tube portant l'orifice de distribution interdisant ou perturbant la délivrance du cordon pâteux à filament central.

Une disposition préférée des portions tubulaires de passage de la pâte principale sera décrite dans les Exemples. Pour réaliser un abaissement favorable des extrémités supérieures débouchantes des portions de passage de la pâte principale par rapport à l'extrémité supérieure de l'ouverture centrale, on peut rendre cette extrémité supérieure saillante de 1 à 2 mm par rapport au voile. On peut encore adopter, pour cet abaissement ou différence de niveau, une valeur typiquement d'autant plus grande que la différence de viscosité des pâtes principale et secondaire est importante et comprise entre 1,5 et 4 mm, que l'extrémité supérieure de l'ouverture centrale soit saillante ou pas.

La chambre de relaxation et d'agglomération du goulot a de préférence une section droite au moins égale à 1,2 fois la somme des sections droites des portions de passage des pâtes, entre le voile et au moins 1 mm au-dessus de l'extrémité supérieure de l'ouverture centrale de passage de la pâte secondaire. Au-dessus de cette portion relativement libre pour l'écoulement des pâtes, se trouve un resserrement annulaire délimitant l'orifice de distribution.

En complément, pour obtenir un gainage uniforme du cordon pâteux délivré, il faut que les extrémités inférieures des portions tubulaires de passage de la pâte principale soient au moins 5 mm plus bas que l'intérieur de l'épaule, lorsque le tube a son orifice de distribution en haut. Le niveau de remplissage de produit secondaire étant situé au moins 1 mm en deçà du bas de l'épaule, il y a alors une bonne séparation de la pâte principale et de la pâte secondaire dès le début de la pressée du tube, et on évite que de la pâte secondaire ne passe par les portions tubulaires à l'extérieur des courants de pâte principale et ne vienne salir de ce fait l'extérieur du cordon pâteux distribué.

D'autres particularités du tube de l'invention et ses variantes seront expliquées à l'aide des Exemples et des dessins.

L'invention concerne aussi un tube pour distribuer une pâte principale avec plusieurs filets centraux, les intervalles de progression de chacun de ces filets centraux étant isolés entre eux au niveau de leurs expulsions, faites par des orifices distincts voisins de l'axe. Plus précisément, l'invention concerne ainsi un tube pour distribuer un cordon pâteux comprenant une pâte principale avec au moins un filet central d'au moins une pâte secondaire comportant au-dessous de son orifice de distribution porté par son goulot plusieurs passages de la pâte principale désaxés et répartis autour d'au moins une ouverture de passage de la pâte secondaire et débouchant à un niveau inférieur ou égal à celui de l'extrémité supérieure de chaque dite ouverture, lesdits passages étant séparés les uns des autres par des intervalles débouchant chacun dans un espace annulaire de stockage d'une pâte secondaire et dans une ouverture secondaire, lesdits intervalles étant recouverts à leur extrémité supérieure par un voile portant chaque dite ouverture, caractérisé en ce que :
a) il y a plusieurs ouvertures de passage de pâtes secondaires, le tube devant distribuer ladite pâte principale avec plusieurs filets centraux de pâtes secondaires, et ledit voile obture ledit goulot à l'exception desdits passages de la pâte principale desdites ouvertures de passage permettant seuls de le traverser;
b) lesdits intervalles sont isolés les uns des autres par des cloisons allant de chaque passage jusq'au pourtour du voile et par un cloisonnement en étoile allant desdits passages jusqu'au centre dudit voile, lesdites ouvertures étant situées près du centre dudit voile;
c) ledit orifice de distribution a une section droite inférieure à 0,8 fois la somme des sections droites desdits passages et ouvertures de passage desdites pâtes principale et secondaire, et est situé à au-moins 1,5 mm au-dessus desdites ouvertures.

L'invention concerne enfin l'utilisation des tubes selon l'invention pour la distribution d'une pâte à brasser intimement, la ou les pâtes secondaires colorées servant de traceur(s) ou de témoin(s) de l'importance ou de la qualité du brassage grâce à l'homogénéisation progressive de la couleur.

### EXEMPLES

La figure 1 représente un premier tube muni d'une pièce intérieure spéciale encliquetée sous l'épaule du tube, en coupe axiale.

la figure 2 est un schéma de la structure de la partie spéciale précédente, en vue de dessus.

La figure 3 représente un deuxième tube muni de la même pièce spéciale, également en coupe axiale.

La figure 4 représente un tube monobloc selon l'invention, en coupe axiale.

La figure 5 représente une deuxième pièce spéciale, pour obtention d'un cordon pâteux comportant trois filaments pâteux centraux, en vue de dessous.

### Exemple 1

Le tube 1 de la figure 1 a une tête 2 en polyéthylène haute densité (PE.HD) surmoulée sur une jupe métalloplastique 3 de diamètre extérieur 40 mm. Le dessous de son épaule 4 comprend une nervure 5 d'encliquetage et de retenue de la pièce spéciale 6. Celle-ci comporte un voile au centre en étoile 7 (fig. 1 et 2), sensiblement conique, comportant à son sommet une ouverture 8 dont l'extrémité supérieure 80 dépasse de 1,5 mm la surface du voile 7, cette ouverture 8 de diamètre 1,5 mm ayant ainsi 1,7 mm de hauteur. Ce voile 7 est raccordé aux extrémités supérieures 90 de trois portions de tubes 9 à 11 longitudinales. Chaque portion 9 a une section droite comportant deux côtés rectilignes 12 formant un angle de 120° et une base circulaire 13 de rayon 5,5 mm, l'extérieur 13 des 3 portions formant un cylindre circulaire incomplet centré sur l'axe de diamètre 11 mm, avec une paroi intérieure prolongeant l'intérieur 31 du goulot 18. Ces trois portions 9,10 et 11 servent au passage direct du produit pâteux principal expulsé par pressée du tube. En général, des dispositions ayant jusqu'à sept portions tubulaires de passage direct peuvent être employées, de préférence 3 ou 5 portions.

Les portions 9, 10 et 11 définissent entre elles sous le voile 7 des intervalles radiaux 14 de largeur 3 mm (fig.2) débouchant dans l'espace annulaire 15 compris entre la pièce spéciale 6 et l'épaule 4 sur toute la hauteur de la réserve de pâte secondaire. Le cheminement du produit pâteux secondaire depuis l'espace de stockage 15 jusqu'à son orifice de sortie 8 en passant par les intervalles 14 et leur centre 16 est facile.

La chambre 17 du goulot 18 et son orifice plus étroit 19 favorisent le resserrement des trois courants de produit pâteux principal autour du filament central de produit pâteux secondaire.

Les essais ont porté sur plusieurs tubes de cette disposition, la chambre 17 du goulot 18 ayant un diamètre de 10 mm jusqu'à 2 mm au-dessus de l'extrémité 80 de l'ouverture centrale 8, et l'orifice de distribution 19 du tube 1 étant de diamètre 5,5 mm, les produits pâteux principal et secondaire étant respectivement blanc et bleu et ayant des viscosités voisines (30 000 cp). On a vérifié la régularité de la structure du cordon obtenu, pendant la plus grande partie de la distribution.

### Exemple 2 (figure 3)

On a toutefois remarqué dans les essais précédents que le filament central de produit pâteux présentait des discontinuités vers la fin de la distribution. L'examen de l'intérieur de quelques tubes a montré que la nervure 5 d'encliquetage pouvait perturber l'écoulement du produit coloré, et on a proposé un tube 20 dans lequel le relief 21 d'encliquetage ne dépasse pas de l'épaule 22, le voile 7 de la pièce spéciale 6 se logeant dans une dépression tronconique 23 correspondant à un amincissement de cette épaule 22. Cette disposition donne satisfaction jusqu'à la fin du vidage du tube 20.

### Exemple 3

Le tube 24 de la figure 4 comporte une tête 25 surmoulée en une fois sur la jupe 3, cette tête 25 comportant une portion centrale constituée d'un voile supérieur 26 prolongeant l'épaule 27 et de trois portions tubulaires longitudinales telles que 28 ayant la même géométrie que celle de la pièce 6 (fig. 1 et 2) et définissant entre elles des intervalles 29 également de même disposition. Ces portions 28 ont chacune deux parois radiales et une paroi cylindrique circulaire 30 prolongeant l'intérieur 31 du goulot 32.
Pour faciliter le démoulage, cet intérieur 31 du goulot 32 est droit, ce qui donne une compacité de cordon pâteux moins bonne. Une première amélioration consiste à équiper l'intérieur de ce goulot d'une pièce 33 réalisant une chambre 34 et un orifice plus étroit 35 comme dans l'Exemple 1, cette pièce 33 étant schématisée sur la figure 4 en trait discontinu.

### Exemple 4

La figure 5 montre une pièce spéciale 36 à fixer sous l'épaule d'un tube comme dans les Exemples 1 et 2 (figures 1 et 3) et permettant d'obtenir trois filaments pâteux centraux dans un cordon pâteux. Le principe essentiel de l'invention, à savoir l'expulsion de la pâte principale par plusieurs passages directs désaxés et le cheminement forcé d'un produit pâteux secondaire entre l'espace annulaire qui le contient et une ouverture centrale sous le couvert d'un voile supérieur qui l'isole des passages directs précédents, est adapté de la façon suivante : chaque intervalle radial 37 correspond à un secteur annulaire de stockage 38 d'un produit coloré particulier, les secteurs 38 et 39 de chaque groupe de deux produits colorés différents étant séparés par des cloisons 40 allant d'un passage direct 41 jusqu'au pourtour du voile 42, en contact avec l'épaule du tube après fixation de la pièce 36.

Au niveau de la zone centrale, les trois intervalles radiaux 37 sont isolés les uns des autres par un cloisonnement étanche en étoile 44 fixé aux arêtes intérieures des passages directs tels que 41 et au voile supérieur 42. Ce voile 42 porte près de son centre trois ouvertures de sortie tels que 43, chaque ouverture 43 permettant l'expulsion d'un produit secondaire parvenu dans l'intervalle radial correspondant 37.

On obtient grâce à cette pièce spéciale 36 un cordon pâteux d'un produit principal contenant trois filets pâteux secondaires de couleurs différentes, ces couleurs telles que vert, rouge et bleu restant distinctes dans le cordon malgré leur proximité.

### MISE EN OEUVRE DE L'INVENTION ET APPLICATIONS

Les pièces spéciales ou les têtes monoblocs de l'invention sont en matière plastique, de préférence en une matière plastique assez rigide telle que du PE.HD ou du PP (polypropylène).
La reproductibilité de la structure du cordon pâteux composite obtenu est remarquable.

L'invention concerne ainsi typiquement la protection d'un produit pâteux central ou la mise en évidence d'un travail portant sur le cordon pâteux.

Le tube de l'invention est utilisé pour le conditionnement de produits pâteux des domaines cosmétique, pharmaceutique, para-médical, hygiénique et alimentaire.

## Revendications

1. Tube (1;20;24) pour distribuer un cordon pâteux comprenant une pâte principale avec un filet central d'une deuxième pâte ou pâte secondaire, comportant au-dessous de son orifice de distribution (19;35) porté par son goulot (32) plusieurs passages (9 à 11;28) de la pâte principale répartis autour d'une ouverture centrale (8) de passage de la deuxième pâte et débouchant vers ledit orifice de distribution (19;35) à un niveau inférieur ou égal à celui de l'extrémité (80) de ladite ouverture (8), lesdits passages (9 à 11; 28) étant séparés les uns des autres par des intervalles (14;29) débouchant dans un espace annulaire (15) de stockage de la deuxième pâte et se rejoignant au-dessous de ladite ouverture centrale (8), lesdits intervalles (14; 29) étant recouverts à leur extrémité supérieure par un voile (7;26) portant ladite ouverture centrale (8), caractérisé en ce que :
a) ledit voile (7;26) obture le goulot (32), à l'exception desdits passages (9 à 11;28) et de ladite ouverture centrale (8) permettant seuls de le traverser;
b) lesdits passages (9 à 11;28) de la pâte principale sont l'intérieur de portions tubulaires distinctes (9 à 11;28) débouchant sur ledit voile (7;26), leurs extrémités supérieures débouchantes (90) étant situées sur ledit voile (7;26) et définissant entre elles avec ledit voile lesdits intervalles (14;29)
c) ledit orifice de distribution (19;35) a une section droite inférieure à 0,8 fois la somme des sections droites desdites portions de passage (9 à 11 et 8) desdites pâtes principale et secondaire et est situé à au moins 1,5 mm au-dessus de ladite ouverture centrale (8).

2. Tube selon la revendication 1, dans lequel lesdits passages directs (9 à 11) sont des portions tubulaires de section droite en forme de secteurs de cercle, leurs parois périphériques circulaires (13) étant alignées selon un cylindre circulaire axial, et leurs parois radiales (12) définissant entre elles ledit intervalle (14), cet intervalle (14) étant longitudinal en étoile (14 et 16) et centré sur l'axe et ayant des branches radiales (14) de même largeur.

3. Tube selon l'une des revendications 1 ou 2, dans lequel ladite ouverture centrale (8) forme une cheminée axiale de hauteur supérieure à l'épaisseur moyenne dudit voile (7), l'extrémité supérieure (80) de ladite ouverture (8) étant saillante de 1 à 2 mm par rapport audit voile (7).

4. Tube selon l'une quelconque des revendications 1 ou 2, comportant entre ledit orifice de distribution (19) et ledit voile (7) une chambre (17) intérieure au goulot (18) de section droite au moins égale à 1,2 fois ladite somme des sections droites desdites portions de passage (9 à 11 et 8) depuis ledit voile (7;26) et jusqu'à au moins 1 mm au-dessus de l'extrémité supérieure (80) de ladite ouverture centrale (8), ladite chambre (17) comportant ensuite un resserrement délimitant ledit orifice de distribution (19).

5. Tube selon l'une quelconque des revendications 1 à 2, dans lequel lesdites extrémités supérieures (90) des passages directs (9 à 11) sont situées 1,5 à 4 mm plus bas que l'extrémité supérieure (80) de ladite ouverture centrale (8).

6. Tube selon l'une quelconque des revendications 1 à 2, dans lequel l'extrémité inférieure desdits passages directs (9 à 11) est située au moins 5 mm plus bas que l'intérieur de l'épaule dudit tube.

7. Tube selon l'une quelconque des revendications 1 à 4, dans lequel lesdits passages directs (9 à 11) et ledit voile supérieur (7) percé d'une ouverture centrale (8) sont réalisés sous forme d'une pièce (6) moulée séparément et fixée à l'intérieur du tube (1;20).

8. Tube selon l'une quelconque des revendications 1 à 4, dans lequel lesdits passages directs (28) et ledit voile supérieur (26) percé d'une ouverture centrale sont réalisés par moulage monobloc avec le reste de la tête (25), ledit voile supérieur (26) étant un prolongement de l'épaule (27) du tube (24) et les parois périphériques (30) desdits passages prolongeant l'intérieur (31) du goulot (32).

9. Tube pour distribuer un cordon pateux comprenant une pâte principale avec au moins un filet central d'au moins une pâte secondaire, comportant au-dessous de son orifice de distribution (19) porté par son goulot (32) plusieurs passages (41) de la pâte principale désaxés et répartis autour d'au moins une ouverture (43) de passage de la pâte secondaire et débouchant à un m'veau inférieur ou égal à celui de l'extrémité supérieure de chaque dite ouverture (43), lesdits passages (41) étant séparés les uns des autres par des intervalles (37) débouchant chacun dans un espace annulaire (38) de stockage d'une pâte secondaire et dans une dite ouverture (43), lesdits intervalles (37) étant recouverts à leur extrémités par un voile (42) portant chaque dite ouverture (43), caractérisé en ce que :
a) il y a plusieurs ouvertures de passage de pâtes secondaires (43), le tube devant distribuer ladite pâte principale avec plusieurs filets centraux de pâtes secondaires, et ledit voile (42) obture ledit goulot (32) à l'exception desdits passages de la pâte principale (41) et desdites ouvertures de passage (43) permettant seuls de le traverser;
b) lesdits intervalles (37) sont isolés les uns des autres par des cloisons (40) allant de chaque passage (41) jusqu'au pourtour du voile (42) et par un cloisonnement en étoile (44) allant desdits passages (41) jusqu'au centre dudit voile (42), lesdites ouvertures (43) étant situées près du centre dudit voile (42);
c) ledit orifice de distribution a une section droite inférieure à 0,8 fois la somme des sections droites desdits passages (41) et ouvertures de passage (43) desdites pâtes principale et secondaire, et est situé à au moins 1,5 mm au-dessus desdites ouvertures (43).

10. Utilisation d'un tube selon l'une quelconque des revendications 1 à 9 pour la distribution d'une pâte à brasser intimement, la ou les pâte(s) secondaire(s) étant colorée(s) et servant de témoin de ce brassage.

## Patentansprüche

1. Tube (1; 20; 24) zur Ausgabe eines Pastenstreifens, bestehend aus einer Hauptpaste mit einem zentralen Streifen und einer zweiten Paste bzw. sekundären Paste mit mehreren Passagen (9 bis 11; 28) für die Hauptpaste unterhalb der Ausgabeöffnung (19; 35), die auf dem Tubenhals (32) angeordnet ist, wobei die Passagen um eine zentrale Öffnung (8) für den Durchgang der zweiten Paste angeordnet sind und in der Ausgabeöffnung (19, 35) unterhalb diesem oder auf derselben Höhe des Endes (80) dieser Öffnung münden, wobei die Passagen (9 his 11; 28) voneinander durch Intervalle (14; 29) getrennt sind, die in einen ringförmigen Raum (15) zur Speicherung der zweiten Paste münden und sich unterhalb der zentralen Öffnung (8) treffen, wobei die Intervalle (14; 29) an ihrem oberen Ende durch einen Flügel (7; 26) bedeckt sind, der die mittlere Öffnung (8) aufweist,
dadurch **gekennzeichnet,** daß:
a) der Flügel (7; 26) den Hals (32) mit Ausnahme der Passagen (9 bis 11; 28) und der mittleren Öffnung (8), die es alleine erlauben, den Flügel zu durch queren, abschließt;
b) die Passagen (9 bis 11; 28) für die Hauptpaste innerhalb getrennter Rohrbereiche (9 bis 11; 28) liegen, die in den Flügel (7; 26) münden, wobei deren obere Austrittsenden (90) auf dem Flügel (7; 26) angeordnet sind und wobei die getrennten Rohrteile untereinander zusammen mit dem Flügel die Intervalle (14; 29) definieren; und
c) die Ausgabeöffnung (19; 35) einen Querschnitt hat, der kleiner ist als die 0,8-fache Summe der Querschnitte der Teile der Passage (9 bis 11 und 8) für die Hauptpaste und die Sekundärpaste und dadurch, daß diese Öffnung mindestens 1,5 mm oberhalb der zentralen Öffnung (8) gelegen ist.

2. Tube nach Anspruch 1, bei der die direkten Passagen (9 bis 11) Rohrteile mit kreisförmigem Querschnitt sind, wobei deren kreisförmige Umfangswandungen (13) um einen axialen Kreiszylinder ausgerichtet sind und dadurch, daß ihre radialen Wandungen (12) miteinander das Intervall (14) eingrenzen, wobei dieses Intervall (14) in Längsrichtung sternförmig und auf der Achse zentriert ist und radiale Äste (14) gleicher Breite aufweist.

3. Tube nach einem der Ansprüche 1 oder 2, bei der die mittllere Öffnung (8) einen axialen Abzug mit einer Höhe höher als die mittlere Dicke des Flügels (7) bildet, wobei das obere Ende (80) der Öffnung (8) um 1 bis 2mm gegenüber den Flügeln (7) vorsteht.

4. Tube nach einem der Ansprüche 1 oder 2, mit einer Kammer (17) zwischen der Ausgabeöffnung (19) und dem Flügel (7), die im Inneren des Halses (18) mit einem Querschnitt mindestens gleich dem 1,2-fachen der Summe der Querschnitte der Passagenteile (9 bis 11 und 8) ausgehend von dem Flügel (7; 26) und bis mindestens 1 mm oherhalb des oberen Endes (80) der mittleren Öffnung (8) aufweist, wobei die Kammer (17) anschließend eine Verjüngung aufweist, die die Ausgabeöffnung (19) eingrenzt.

5. Tube nach einem der Ansprüche 1 oder 2, bei der die oberen Enden (90) der direkten Passagen (9 bis 11) 1,5 bis 4 mm tiefer als das obere Ende (80) der mittleren Öffnung (8) angeordnet sind.

6. Tube nach einem der Ansprüche 1 oder 2, bei der das untere Ende der direkten Passagen (9 bis 11) mindestens 5 mm tiefer als das Innere der Schulter der Tube gelegen ist.

7. Tube nach einem der Ansprüche 1 bis 4, bei der die direkten Passagen 9 bis 11 und der obere Flügel (7), der mit einer zentralen Öffnung (8) durchbohrt ist, in Form eines separat gegossenen Stücks (6) hergestellt sind, das im Inneren der Tube (1; 20) befestigt ist.

8. Tube nach einem der Ansprüche 1 bis 4, bei der die direkten Passagen (28) und der obere Flügel (26), der mit der zentralen Öffnung durchbohrt ist, einstückig gegossen sind mit dem Rest des Kopfes (25), wobei der obere Flügel (26) eine Verlängerung der Schulter (27) der Tube (24) ist und die Randwandungen (30) der Passagen das Innere (31) des Halses (32) verlängern.

9. Tube zur Ausgabe eines Pastenstreifens, bestehend aus einer Hauptpaste mit mindestens einem mittleren Streifen und mindestens einer sekundären Paste, wobei die Tube unterhalb ihrer Ausgabeöffnung (19), die auf ihrem Hals (32) angeordnet ist, mehrere achsversetzte Passagen für die Hauptpaste aufweist, die um mindestens eine Öffnung (43) für die Passage der Sekundärpaste verteilt sind und auf einer niedrigeren oder gleichen Höhe wie die des oberen Endes jeder Öffnung (43) münden, wobei die Passagen (41) untereinander durch Intervalle (37) getrennt sind, die jeweils in einem Ringraum (38) zur Speicherung einer Sekundärpaste und in eine der Öffnungen (43) münden, wobei die Intervalle (37) an ihrem oberen Ende durch einen Flügel (42) bedeckt sind, in dem die Öffnung (43) angeordnet ist,
dadurch **gekennzeichnet,** daß
a) mehrere Durchgangspassagen (43) für die Sekundärpaste vorgesehen sind, die Tube die Hauptpaste mit mehreren mittleren Streifen der Sekundärpaste verteilt und der Flügel (42) den Hals (32) mit Ausnahme der Passagen für die Hauptpaste (4.1) und die Passagen (43) versperrt;
b) die Intervalle (37) voneinander durch Trennwände (40) getrennt sind, die von jeder Passage (41) bis zum Umfang des Flügels (42) verlaufen und einer sternförmigen Abtrennung (44), die von den Passagen (41) bis zur Mitte des Flügels (42) sich erstreckt, wobei die Öffnung (43) in der Nähe der Mitte des Flügels (42) angeordnet sind, und
c) die Ausgabeöffnung einen Querschnitt hat, der kleiner als das 0,8-fache der Summe der Querschnitte der Passagen (41) und der Durchgangsöffnung (43) für die Haupt- und Sekundärpasten haben und wobei diese Öffnung mindestens 1,5 mm oberhalb der Öffnungen (43) angeordnet ist.

10. Verwendung einer Tube nach einem der Ansprüche 1 bis 9 zur Ausgabe einer Lötpaste, wobei der bzw. die Sekundärpaste bzw. -pasten gefärbt ist bzw. sind und dazu dient bzw. dienen, das Verlöten sichtbar zu machen.

## Claims

1. A tube (1; 20; 24) for distributing a paste bead comprising a principal paste with a central thread of a second paste or secondary paste, comprising below its distribution orifice (19; 35) carried by its mouth (32) a plurality of passages (9 to 11; 28) for the principal paste distributed about a central aperture (8) for passage of the second paste, the said passages (9 to 11; 28) being separated from one another by gaps (14; 29) which are joined to one another again underneath the said central aperture (8), the said gaps (14; 29) being covered at their top end by a membrane (7; 26) carrying the said central aperture (8), and emerging into the annular space (15) which serves to store the second paste discharging towards the said orifice (19; 35) for distribution at a level which is below or the same as that of the end (80) of the said aperture (8), the said passages (9 to 11; 28) being separated from one another by gaps (14; 29) which discharge into an annular space (15) for storing the second paste and which are joined to one another again under the said central aperture (8), the said gaps (14; 29) being covered at their top end by a membrane (7; 26) incorporating the said central aperture (8), characterised in that:
a) the said membrane (7; 26) covers the mouth (32), with the exception of the said passages (9 to 11; 28) and the said central aperture (8) which alone are allowed to pass through the neck (32);
b) the said passages (9 to 11; 28) for the principal paste are inside separate portions of tube (9 to 11; 28) which open out onto the said membrane (7; 26), their upper discharging ends (9) being situated on the said membrane (7; 26) and defining the said gaps (14; 29) between themselves and the said membrane;
c) the said distribution orifice (19; 35) has a cross-section which is less than 0.8 times smaller than the sum of the cross-sections of the said portions of passage (9 to 11 and 8) for the said principal and secondary pastes and is situated at least 1.5 mm above the said central aperture (8).

2. A tube according to claim 1 in which the said direct passages (9 to 11) are tubular portions of cross-section in the form of sectors of a circle, their circular peripheral walls (13) being aligned according to a circular axial cylinder and their radial walls (12) defining inter se a longitudinal star-shaped gap (14 and 16) centred on the axis and of which the radial arms (14) are of the same width.

3. A tube according to any one of claims 1 or 2, in which the said central aperture (8) forms an axial chimney of a height greater than the mean thickness of the said membrane (7), the top end (80) of the said aperture (8) projecting by 1 to 2 mm in relation to the said membrane (7).

4. A tube according to any one of claims 1 or 2, comprising between the said distribution orifice (19) and the said membrane (7) a chamber (17) inside the mouth (18) of a cross-section at least equal to 1.2 times the said sum of the cross-sections of the said passage portions (9 to 11 and 8) from the said membrane (7; 26) and up to at least 1 mm above the top end (80) of the said central aperture (8), the said chamber (17) then comprising a narrowing which defines the said distribution orifice (19).

5. A tube according to either of claims 1 to 2, in which the said top ends (90) of the direct passages (9 to 11) are situated 1.5 to 4 mm lower than the top end (80) of the said central aperture (8).

6. A tube according to either of claims 1 to 2, in which the bottom end of the said direct passages (9 to 11) is situated at least 5 mm lower than the interior of the shoulder of the said tube.

7. A tube according to any one of claims 1 to 4, in which the said direct passages (9 to 11) and the said upper membrane (7) in which there is the central aperture (8) are produced in the form of a member (6) which is moulded separately and fixed to the interior of the tube (1, 20).

8. A tube according to any one of claims 1 to 4, in which the said direct passages (28) and the said upper membrane (26) in which there is the central aperture are produced by monobloc moulding together with the rest of the head (25), the said upper membrane (26) being an extension of the shoulder (27) of the tube (24, the peripheral walls (30) of the said passages extending the interior (31) of the mouth (32).

9. A tube for distributing a paste bead comprising a principal paste with at least one central thread of at least one secondary paste, comprising below its distribution orifice (19) carried by its neck (32) a plurality of passages (41) for the principal paste, the said passages being offset and distributed around at least one aperture (43) for passage of secondary paste and emerging at a level which is lower than or the same as that of the top end of each said aperture (43), the said passages (41) being separated from one another by gaps (37) each of which opens out into an annular space (38) for storing a secondary paste and into a said aperture (43), the said gaps (37) being covered at their top end by a membrane (42), each carrying the said aperture (43), characterised in that:
a) there are a plurality of apertures for the passage of secondary pastes (43), the tube being required to distribute the said principal paste with a plurality of central threads of secondary pastes, and the said membrane (42) covers the said mouth (32) with the exception of the said passages for principal paste (41) and the said apertures (43) which alone are allowed to pass through the said neck;
b) the said gaps (37) are isolated from one another by partitions (40) extending from each passage (41) to the periphery of the membrane (42) and by a star-shaped partitioning arrangement (44) extending from the said passages (41) as far as the centre of the said membrane (42), the said apertures (43) being situated close to the centre of the said membrane (42);
c) the said distribution orifice has a cross-section which is less than 0.8 times the sum of the cross-sections of the said passages (41) and apertures (43) for the passage of the said principal and secondary pastes, and is situated at least 1.5 mm above the said apertures (43).

10. The use of a tube according to any one of claims 1 to 9 for the distribution of a paste which has to be intimately blended, the secondary paste or pastes being coloured and serving to demonstrate such mixing.
